# EUROPÄISCHE PATENTSCHRIFT

(11) **EP 0 336 081 B1**
(45) Veröffentlichungstag und Bekanntmachung des Hinweises auf die Patenterteilung: **26.08.1992**
(21) Anmeldenummer: 89102666.8
(22) Anmeldetag: 16.02.1989
(51) Int. Cl.: B65F 3/20

(54) **Müllsammelfahrzeug**
Refuse vehicle
Véhicule à ordures

(30) Priorität: 08.04.1988 DE 3811716
(43) Veröffentlichungstag der Anmeldung: 11.10.1989
(73) Patentinhaber: SCHÖRLING GMBH & CO. WAGGONBAU, D-30453 Hannover (DE)
(72) Erfinder: Behling, Hans-Jürgen, D-3000 Hannover 61 (DE); Schmädeke, Friedrichwilhelm, D-3057 Neustadt 1 (DE)
(74) Vertreter: Patentanwälte Thömen & Körner

(56) Entgegenhaltungen:
- EP-A- 0 085 216
- US-A- 3 462 031
- US-A- 3 786 946
- US-A- 4 005 789

## Beschreibung

Die Erfindung betrifft ein Müllsammelfahrzeug gemäß dem Oberbegriff des Patentanspruchs 1.

Durch die DE-PS 34 01 069 ist bereits ein Müllsammelfahrzeug bekannt, bei welchem der in einen Mülltrichter eingebracht Müll aus einem darunter liegenden Verdichtungsraum in waagerechter Richtung mittels einer Müllverdichtungsplatte in den Müllsammelbehälter des Müllsammelfahrzeuges geschoben wird. Wegen der Anordnung des Einfülltrichters über der in der Waagerechten arbeitenden Wirkungsrichtung der Müllverdichtungsplatte kann der Müll nur in den unteren Teil - etwa 1/3 - des Müllsammelbehälters befördert werden. Im oberen Teil des Müllsammelbehälters - etwa 2/3 des Müllsammelbehälters - unterbleibt demnach eine Verdichtung des Mülls. In den vorderen oberen Raum des Müllsammelbehälters kann überhaupt kein Müll geladen werden. Bei dem bekannten Müllsammelfahrzeug ist deshalb zwangsläufig ein großer Teil des insgesamt zur Verfügung stehenden Volumens des Müllsammelbehälters nicht effektiv nutzbar. Um diesem Nachteil zu begegnen, müßte ein sehr großer Müllsammelbehälter für das Müllsammelfahrzeug vorgesehen werden, welches hinsichtlich der Größe des Müllsammelbehälters also eine nicht befriedigende Auslastung besitzt, oder welches ein großes Müllsammelfahrzeug voraussetzt.

Ferner ist durch die DE-OS 34 20 058 ein Müllsammelfahrzeug bekannt, bei welchem ebenfalls im unteren Drittel eine Müllverdichtungsplatte angeordnet ist, die den Müll in waagerechter Wirkungsrichtung in den Müllsammelbehälter fördert. Mit Hilfe eines mit der Müllverdichtungsplatte gekoppelten Ausschiebeschildes kann dabei der Müll zusätzlich in den Müllsammelbehälter befördert werden.

In der Praxis hat sich gezeigt, daß bei diesem bekannten Müllsammelfahrzeug keine befriedigende Verdichtung des Mülls erfolgt. Das zur Verfügung stehende Volumen des Müllsammelbehälters läßt sich also nicht optimal ausnutzen.

Der Erfindung liegt die Aufgabe zugrunde, ein Müllsammelfahrzeug mit der Möglichkeit der Beladung von vorne oder von der Seite so zu gestalten, daß eine hohe, sich über den gesamten Müllsammelbehälter erstreckende, gleichmäßige Verdichtung des eingefüllten Mülls herbeigeführt werden kann, um somit die einfüllbare Müllmenge erhöhen zu können.

Dieses Ziel erreicht die Erfindung bei dem im Oberbegriff des Patentanspruchs 1 vorausgesetzten Müllsammelfahrzeug durch die im kennzeichnenden Teil angegebenen Merkmale.

Durch die Anordnung der Müllverdichtungseinrichtung mit einer Wirkungsrichtung schräg von vorne/unten nach oben/hinten auf die Deckenwand des Müllsammelbehälters zu wird der Müll im Bereich des gesamten Querschnittes des Müllsammelbehälters sowie bereits frühzeitig gegen die Deckenwand des Müllsammelbehälters verdichtet. Dadurch läßt sich eine gesamte Ausnutzung des Müllsammelbehälters erzielen. Gleichzeitig kann die Müllverdichtungsplatte der Müllverdichtungseinrichtung in ihrer Wirkfläche klein ausgeführt werden, um somit eine entsprechend hohe Verdichtung zu erreichen.

Ferner bietet die vorgesehene Wirkungsrichtung der Müllverdichtungseinrichtung die Möglichkeit, eine in Richtung der Wirkungsrichtung verlaufende Vorderwand mit einer Verlängerung vorzusehen, welche vor dem Abkoppeln des Müllsammelbehälters von der Müllverdichtungseinrichtung die Behälteröffnung des Müllsammelbehälters verschließt.

Ein weiterer wesentlicher Aspekt der Erfindung ist neben der erwähnten Wirkungsrichtung der Müllverdichtungseinrichtung in den im Bereich der Behälteröffnung am Boden des Müllsammelbehälters vorgesehenen Vorsprungs zu sehen, durch welchen die Behälteröffnung verringert wird. Durch diesen nach Art einer Nase ausgebildeten Vorsprung kann nämlich verhindert werden, daß der bereits in den Müllsammelbehälter eingefüllte und verdichtete Müll durch die Behälteröffnung wieder nach außen gelangt, wenn die Behälteröffnung während eines erneuten Füllvorganges kurzzeitig offen ist. Der Vorsprung stellt für den bereits eingefüllten Müll ein Hindernis dar, mit der Wirkung, daß der eingefüllte Müll daran gehindert wird, durch die Behälteröffnung wieder auszutreten.

Das erfindungsgemäße Müllsammelfahrzeug läßt außerdem eine solche Anordnung der Müllverdichtungseinrichtung zu, daß der Einfülltrichter möglichst weit nach unten bis auf das Fahrgestellt reicht, und daß die gesamte Mülleinfüllanlage dicht nach vorne bis an die Rückseite des Fahrerhauses plaziert werden kann, ohne mit hinter dem Fahrerhaus liegenden Aufbauten, wie z.B. Kotflügel, Fahrerhausverriegelung, Getriebe des Motors usw., zu kollidieren.

In einer zweckmäßigen Ausgestaltung der Erfindung erstreckt sich die Wirkungsrichtung in einem Winkel kleiner als 80 Grad und größer als 20 Grad von der Waagerechten in einer Richtung nach hinten. Dieser Winkelbereich hat sich in der Praxis als besonders zweckmäßig erwiesen, um eine gleichmäßige Verdichtung des eingefüllten Mülls zu erzielen und somit eine Vergrößerung der einfüllbaren Müllmenge herbeizuführen.

In einer anderen vorteilhaften Weiterbildung der Erfindung ist die Vorderwand des Müllsammelbehälters mit einer teleskopierbaren Verlängerung zum Verschluß der Behälteröffnung versehen.

Diese Maßnahme ermöglicht es, die Behälteröffnung des Müllsammelbehälters zu verschließen, bevor dieser zum Zwecke einer Entleerung abgekoppelt und von der Müllverdichtungseinrichtung getrennt wird.

Ein wichtiger Gesichtspunkt bei dem neuen Müllsammelfahrzeug besteht entsprechend den obigen Erläuterungen darin, daß die Müllverdichtungseinrichtung mit einer schräg verlaufenden Wirkungsrichtung arbeitet, während bei den eingangs erwähnten bekannten Müllsammelfahrzeugen der Müll in waagerechter Richtung eingeführt wird.

Es ist zwar an sich bekannt, eine schräge Wirkungsrichtung für die Müllverdichtungseinrichtung vorzusehen, jedoch befindet sich die gesamte Mülleinfüllanlage dabei am hinteren Ende des Müllsammelfahrzeuges bzw. des Müllsammelbehälters. Die Wirkungsrichtung verläuft hier also entgegengesetzt, nämlich schräg von unten/hinten nach oben/vorne.

Im übrigen ist bei dieser bekannten Mülleinfüllanlage kein Vorsprung wie bei der Erfindung vorgesehen. Die Verwendung eines solchen Vorsprunges ist dabei auch wenig sinnvoll und überhaupt nicht brauchbar, weil der Vorsprung nämlich die Entleerung des Müllsammelbehälters am hinteren Ende behindern würde.

In den Unteransprüchen finden sich weitere vorteilhafte Ausgestaltungen der Erfindung, die nachfolgend anhand der in der Zeichnung dargestellten Ausführungsbeispiele näher erläutert werden. Es zeigen:
Fig. 1 eine schematische Seitenansicht eines Müllsammelfahrzeuges gemäß einer ersten Ausführungsform der Erfindung,
Fig. 2 eine Detail-Darstellung des Müllsammelfahrzeuges gemäß Fig. 1, und
Fig. 3 eine Detail-Ansicht einer weiteren Ausführungsform eines Müllsammelfahrzeuges.

Die Darstellung in Fig. 1 zeigt ein Müllsammelfahrzeug 10 mit einem Fahrerhaus 12, einem Fahrgestell 14 und einem auf einem Grundrahmen 34 angeordneten Müllsammelbehälter 16.

Hinter dem Fahrerhaus 12 befindet sich eine Mülleinfüllanlage 18, die mit einer seitlich oben angebrachten Mülleinfüllöffnung 24 oder einer vorne, hinter dem Fahrerhaus 12 oben angebrachten Mülleinfüllöffnung 24′ versehen ist. An die Mülleinfüllöffnung 24 schließt sich ein Fülltrichter 26 an, der kontinuierlich auf die Behälterbreite und den anschließenden Müllverdichtungsraum 28 übergeht, welcher vorzugsweise nach Art einer Wanne ausgebildet ist.

Die Mülleinfüllanlage 18 ist oberhalb und seitlich bis zur Höhe der Mülleinfüllöffnung 24 mit den Seitenwänden des Müllsammelbehälters 16 fluchtend verkleidet, so daß eine einwandfreie Entleerung von Müllgefäßen mit Hilfe einer an sich bekannten Vorrichtung möglich ist.

Die Mülleinfüllanlage 18 umfaßt eine Müllverdichtungsplatte 20 und einen Plattenträger 22, welche die Müllverdichtungseinrichtung bilden. Die Wirkungsrichtung der Müllverdichtungseinrichtung bzw. der Müllverdichtungsplatte 20 ist durch die Pfeile A dargestellt. In Richtung dieser Pfeile wird also der Müll in den Müllsammelbehälter 16 mit Hilfe der Müllverdichtungsplatte 20 eingeführt, die in einem Drehpunkt 32 am unteren Ende des Plattenträgers 22 gelagert und mit Hilfe einer in der Zeichnung aus Gründen der Übersichtlichkeit nicht näher dargestellten Betätigungseinrichtung verschwenkbar ist.

Der Plattenträger kann über Schienen 30 in Richtung des in Fig. 2 dargestellten Doppelpfeiles C gleiten und läßt sich mit Hilfe einer ebenfalls nicht näher dargestellten Betätigungseinrichtung antreiben bzw. in schräger Richtung verschieben.

Die Wirkungsrichtung A der Müllverdichtungsplatte 20 verläuft in einem Winkel α kleiner 80 Grad und größer als 20 Grad in Bezug auf die waagerechte Linie 54. Der Müllsammelbehälter 16, der mittels des Grundrahmens 34 auf dem Fahrgestell 14 lagert, besitzt einen waagerechten Boden 38, eine Deckenwand 50 sowie eine Vorderwand 40. Am hinteren Ende ist der Müllsammelbehälter 16 mit einer Rückwandklappe 36 verschlossen, die zum Zwecke der Entleerung des Müllsammelbehälters 16 verschwenkbar ausgebildet ist.

In Richtung auf die Mülleinfüllanlage 18 hin wird der Müllsammelbehälter 16 durch die Vorderwand 40 teilweise verschlossen, um ein Ausweichen des eingefüllten Mülls vom Müllsammelbehälter 16 in den Mülleinfüllbehälter der Mülleinfüllanlage 18 zu verhindern.

An die Vorderwand 40 des Müllsammelbehälters 16 schließt sich eine Behälteröffnung 62 an, durch welche der Müll mit Hilfe der Müllverdichtungsplatte 20 eingefüllt werden kann. Der Boden 38 des Müllsammelbehälters 16 geht im Bereich der Behälteröffnung 62 in einen nach oben abgewinkelten Schenkel über, wodurch ein Vorsprung 56 gebildet wird. An der oberen Kante geht der Vorsprung 56 in den Wannenboden 48 des Müllverdichtungsraumes 28 über.

Durch den Vorsprung 56 wird der Querschnitt der Behälteröffnung 62 verringert, und außerdem verhindert der Vorsprung 56, daß der bereits in den Müllsammelbehälter eingefüllte Müll durch die Behälteröffnung 62 wieder nach außen entweichen kann.

In der Vorderwand 40 ist eine teleskopierbare Verlängerung 42 verschiebbar angeordnet, die in ihrer ausgefahrenen Stellung über eine Drehachse 44 zur Lagerung kommt und an den Vorsprung 56 zur Anlage gebracht werden kann. In dieser Stellung kann die Verlängerung 42 mit Hilfe einer Verriegelung 46 arretiert werden, um die Behälteröffnung 62 über ihren gesamten Querschnitt zu verschließen. Danach läßt sich der verschlossene Müllsammelbehälter 16 von dem Müllsammelfahrzeug 10 abkoppeln, um eine Entleerung des Müllsammelbehälters 16 durchzuführen. Dabei verbleibt die Mülleinfüllanlage 18 auf dem Müllsammelfahrzeug 10. Um eine solche Abkoppelung und getrennte Entleerung des Müllsammelbehälters 16 zu ermöglichen, ist die in Richtung des Doppelpfeiles B teleskopierbare Verlängerung 42 zum Abschluß der Behälteröffnung 62 von wesentlicher Bedeutung.

Für die Betätigung und Wirkungsweise der Verlängerung 42 in Verbindung mit der Verriegelung 46 besteht die Möglichkeit einer Verwendung von entsprechenden Arbeitszylindern zur Betätigung. Dabei empfiehlt sich eine Folgeschaltung, welche gewährleistet, daß ein Ausfahren der teleskopierbaren Verlängerung 42 nur dann zugelassen ist, wenn sich die Müllverdichtungsplatte 20 nicht in ihrer Verdichtungsstellung befindet.

Außerdem soll eine Verriegelung der Verlängerung 42 nur dann möglich sein, wenn die Drehachse 44 in der in Fig. 2 dargestellten ausgefahrenen Position zur Lagerung kommt und die Verlängerung 42 an der Verriegelung 46 anliegt.

In Fig. 3 ist eine weitere Auführungsform eines Müllsammelfahrzeuges dargestellt. Dabei ist eine um einen Drehpunkt 58 drehbar gelagerte Druckplatte 60 vorgesehen, welche über den Wannenboden 48 in die Verdichtungsstellung schwenkt. Dadurch wird wiederum die Wirkungsrichtung A mit dem Winkel α von kleiner als 80 Grad und größer als 20 Grad zur Waagerechten 54 erreicht.

Der Unterschied bei dieser Ausführungsform besteht im Vergleich zur Fig. 2 darin, daß die Druckplatte 60 nicht verfahrbar, sondern nur verschwenkbar angeordnet ist, und daß hier somit der Plattenträger 22 mit den Schienen 30 nicht erforderlich ist.

Wegen der gewählten Wahl der Wirkungsrichtung A für die Mülleinfüllanlage 18 bzw. für den Plattenträger 22 und wegen der sich daraus ergebenden Ausführung des Wannenbodens 48 läßt sich der Fülltrichter 26 im vorderen unteren Bereich 52 in vorteilhafter Weise so ausführen, daß vom Fahrgestell 14 vorhandene Erhebungen oberhalb des Rahmens, wie z.B. Kotflügel, Fahrerhausverriegelung, Getriebe usw. keine Veränderungen erfahren zu brauchen. Somit lassen sich für das neue Müllsammelfahrzeug serienmäßige Fahrgestelle verwenden.

## Patentansprüche

1. Müllsammelfahrzeug mit einem auf einem Fahrgestell hinter dem Fahrerhaus des Müllsammelfahrzeugs angeordneten Müllsammelbehälter, welchem seitlich oder vor dem Fahrerhaus eine Mülleinfüllanlage zugeordnet ist, die eine Müllverdichtungseinrichtung umfaßt, welche den Müll in einer Wirkungsrichtung durch eine Behälteröffnung in der Vorderwand des Müllsammelbehälters in den Müllsammelbehälter drückt, dadurch gekennzeichnet, daß die Wirkungsrichtung (A) der Müllverdichtungseinrichtung (20, 22) schräg von vorne/unten nach oben/hinten auf die Deckenwand (50) des Müllsammelbehälters (16) zu verläuft, und daß im Bereich der Behälteröffnung (62) am Boden (38) des Müllsammelbehälters (16) ein die Behälteröffnung (62) verringernder Vorsprung (56) vorgesehen ist.

2. Müllsammelfahrzeug nach Anspruch 1, dadurch gekennzeichnet, daß sich die Vorderwand (40) des Müllsammelbehälters (16) oberhalb der Behälteröffnung (62) schräg in Wirkungsrichtung (A) der Müllverdichtungseinrichtung (20, 22) erstreckt.

3. Müllsammelfahrzeug nach Anspruch 1 und/oder 2, dadurch gekennzeichnet, daß die Wirkungsrichtung (A) in einem Winkel (α) kleiner als 80 Grad und größer als 20 Grad von der Waagerechten (54) nach hinten erstreckt.

4. Müllsammelfahrzeug nach Anspruch 2 und/oder 3, dadurch gekennzeichnet, daß die Müllverdichtungseinrichtung (20, 22) an der schräg verlaufenden Vorderwand (40) des Müllsammelbehälters (16) angeordnet ist.

5. Müllsammelfahrzeug nach einem der vorhergehenden Ansprüche 2 - 4, dadurch gekennzeichnet, daß die Vorderwand (40) mit einer teleskopierbaren Verlängerung (42) zum Verschluß der Behälteröffnung (62) versehen ist.

6. Müllsammelfahrzeug nach Anspruch 5, dadurch gekennzeichnet, daß die Verlängerung (42) in ihrer ausgefahrenen Endstellung um eine Drehachse (44) drehbar gelagert ist und zum Verschluß der Behälteröffnung (62) an dem Vorsprung (56) des Bodens (38) des Müllsammelbehälters (16) anliegt.

7. Müllsammelfahrzeug nach einem der vorhergehenden Ansprüche 1 - 6, dadurch gekennzeichnet, daß der Müllsammelbehälter (16) lösbar auf dem Müllsammelfahrzeug angeordnet ist.

8. Müllsammelfahrzeug nach einem der vorhergenden Ansprüche 1 - 7, dadurch gekennzeichnet, daß die Müllverdichtungseinrichtung einen in der Wirkungsrichtung (A) an der Vorderwand (40) angeordneten Plattenträger (22) umfaßt, der in Wirkungsrichtung verfahrbar (C) ist und an seinem unteren Ende die Müllverdichtungsplatte 20 trägt.

## Claims

1. Refuse vehicle comprising a refuse collecting container, disposed on a chassis behind the driver's cab of the refuse vehicle, a refuse filling installation being associated with the refuse collecting container laterally or in front of the driver's cab, this filling installation comprising a refuse compaction apparatus, which forces the refuse in a direction of action through a container opening in the front wall of the refuse collecting container and into the refuse collecting container, characterized in that the direction of action (A) of the refuse compaction apparatus (20, 22) extends obliquely upwardly and rearwardly to the roof (50) of the refuse collecting container (16) and that, in the region of the container opening (62), a projection (56) which decreases the size of the container opening (62) is provided on the floor (38) of the refuse collecting container (16).

2. Refuse vehicle according to Claim 1, characterized in that the front wall (40) of the refuse collecting container (16), above the container opening (62), extends obliquely in the direction of action (A) of the refuse compaction apparatus (20, 22).

3. Refuse vehicle according to Claim 1 and/or 2, characterized in that the direction of action (A) extends upwards and to the rear at an angle (α) smaller than 80 degrees and larger than 20 degrees to the horizontal (54).

4. Refuse vehicle according to Claim 2 and/or 3, characterized in that the refuse compaction apparatus (20, 22) is disposed on the obliquely extending front wall (40) of the refuse collecting container (16).

5. Refuse vehicle according to one of the preceding Claims 2 to 4, characterized in that the front wall (40) is provided with a telescopic extension (42) for closing the container opening (62).

6. Refuse vehicle according to Claim 5, characterized in that the extension (42), in its extended limiting position, is rotatably journalled about a pivot axis (44) and, for closing the container opening (62), bears against the projection (56) of the floor (38) of the refuse collecting container (16).

7. Refuse vehicle according to one of the preceding Claim 1 to 6, characterized in that the refuse collecting container (16) is releasably mounted on the refuse vehicle.

8. Refuse vehicle according to one of the preceding Claim 1 to 7, characterized in that the refuse compaction apparatus comprises a plate support (22), disposed in the direction of action (A) on the front wall (40), which plate support is traversable (C) in the direction of action and carries the refuse compaction plate (20) at its lower end.

## Revendications

1. Véhicule à ordures comportant un collecteur d'ordures monté sur un châssis derrière la cabine du véhicule à ordures, sur lequel est disposé une installation de remplissage d'ordures sur le côté ou devant la cabine qui comprend un dispositif de tassage des ordures qui pousse les ordures dans un sens d'action par une ouverture du collecteur dans la paroi avant du collecteur d'ordures dans le collecteur, caractérisé en ce que le sens d'action (A) du dispositif de tassage des ordures (20, 22) s'étend obliquement de bas en haut et de l'avant vers l'arrière sur le plafond (50) du collecteur d'ordures (16) et que dans la zone de l'ouverture du collecteur (62) sur le plancher (38) du collecteur d'ordures (16) est prévue une partie en saillie (56) réduisant l'ouverture du collecteur (62 ).

2. Véhicule à ordures suivant la revendication 1, caractérisé en ce que la paroi avant (40) du collecteur d'ordures (16) s'étend au-dessus de l'ouverture du collecteur (62) obliquement dans le sens d'action (A) du dispositif de tassage d'ordures (20, 22).

3. Véhicule à ordures suivant la revendication 1 et/ou 2, caractérisé en ce que le sens d'action (A) fait un angle ( ) inférieur à 80 grades et supérieur à 20 grades avec l'horizontale (54) vers l'arrière.

4. Véhicule à ordures suivant la revendication 2 et/ou 3, caractérisé en ce que le dispositif de tassage d'ordures (20, 22) est disposé sur la paroi avant (40) à allure oblique du collecteur d'ordures (16).

5. Véhicule à ordures suivant l'une des revendications 2 à 4, caractérisé en ce que la paroi avant (40) est munie d'un prolongement télescopique (42) pour la fermeture de l'ouverture du collecteur (62).

6. Véhicule à ordures suivant la revendication 5, caractérisé en ce que la prolongation (42) est logée rotative, autour d'un axe de rotation (44), dans sa position finale déployée et, pour la fermeture de l'ouverture du collecteur (62), porte bien sur la partie en saillie (56) du plancher (38) du collecteur d'ordures (16).

7. Véhicule suivant l'une des revendications précédentes 1 à 6, caractérisé en ce que le collecteur d'ordures (16) est amovible sur le véhicule à ordures.

8. Véhicule à ordures suivant l'une des revendications précédentes 1 à 7, caractérisé en ce que le dispositif de tassage d'ordures comprend un support de plaques (22) qui est sur la paroi avant (40) dans le sens d'action (A), qui peut être déplacé dans le sens d'action (C) et qui porte, à son extrémité inférieure, la plaque de tassage d'ordures (20).
